# EUROPÄISCHE PATENTSCHRIFT

(11) **EP 0 841 452 B1**
(45) Veröffentlichungstag und Bekanntmachung des Hinweises auf die Patenterteilung: **17.03.2004**
(21) Anmeldenummer: 97119014.5
(22) Anmeldetag: 31.10.1997
(51) Int. Cl.: E05F 3/04, E05F 3/10, E05F 3/22

(54) **Türschliesser mit einem Energiespeicher zum Schliessen des Türflügels**
Door closer with an energy storage device for closing the door wing
Ferme-porte avec un dispositif de stockage d'énergie pour fermer le battant de porte

(30) Priorität: 12.11.1996 DE 19646722
(43) Veröffentlichungstag der Anmeldung: 13.05.1998
(73) Patentinhaber: GEZE GmbH, 71229 Leonberg (DE)
(72) Erfinder: Bernhardt, Kersten, Dr., 72127 Kusterdingen (DE)

(56) Entgegenhaltungen:
- DE-A- 3 638 353
- DE-A- 19 542 050
- US-A- 5 002 165

## Beschreibung

Die Erfindung betrifft einen Türschließer mit einem Energiespeicher nach dem Oberbegriff des Anspruchs 1.

Aus der DE 195 42 050 A1 ist ein Türschließer für eine Tür mit einem Türflügel bekannt, mit einem einzelnen Energiespeicher zum Schließen des Türflügels, weicher als Schließerfeder ausgebildet ist, wobei der Energiespeicher bei der Öffnungsbewegung des Türflügels zumindest teilweise geladen und beim Schließen zumindest teilweise entladen wird, und wobei eine Einrichtung zur Einstellung der Schließ- und/oder Öffnungsgeschwindigkeit vorgesehen ist, z. B. eine hydraulische oder pneumatische Dämpfungseinrichtung mit Kolben-Zylinder-Einheit. Der Energiespeicher kann dabei auf Torsion oder axial auf Zug oder Druck beansprucht sein und weist eine nichtlineare Kennlinie beim Öffnen und/oder beim Schließen auf.

Nachteilig könnte eine nicht so einfache Anpassbarkeit der Kennlinie sein.

Bekannt sind weiterhin Türschließer mit einer Schließerfeder als Energiespeicher, z.B. hydraulische Türschließer, bei denen die Schließerfeder mit einer Kolben-Zylinder-Einheit zusammenwirkt. Die Kolben-Zylinder-Einheit ist über ein Getriebe mit der Schließerfeder verbunden, welche unmittelbar oder über ein kraftübertragendes Gestänge mit der Tür verbunden ist. Solche Türschließer sind z.B. in der DE-OS 36 38 353 beschrieben. Die in der Praxis bei solchen Türschließern eingesetzten Schließerfedern haben herkömmliche lineare Federkennlinien, d.h. die Federkraft steigt proportional über den Federhub an. In der Regel werden Schraubendruckfedern eingesetzt.

Um eine geeignete Momentenkennlinie an der Tür zu erhalten, und zwar ein mit zunehmendem Türöffnungswinkel sich verringerndes Moment, ist ein spezielles kraftübertragendes Gestänge zwischen der Schließerwelle und der Tür erforderlich. Bei Verwendung eines Gleitarmgestänges wird zusätzlich zwischen der Schließerwelle und der Schließerfeder ein kraftübertragendes Getriebe geschaltet, welches ein über den Türöffnungswinkel variierendes Übersetzungsverhältnis aufweist, z.B. ein Kurvenscheibengetriebe oder ein Zahntrieb mit unrundem Ritzel. Die dadurch erhaltene Momentenkennlinie an der Tür ist durch die Geometrie und Baugröße des Gestänges, bzw. die Abmessungen des Getriebes in Verbindung mit den baulichen Verhältnissen des Türschließergehäuses begrenzt.

Ferner sind Schließerfedern bekannt, die als Torsionsfedern ausgeführt sind, z.B. als Schraubenfeder in der DE-OS 41 00 335, als Spiralfeder in der DE-OS 32 02 930, oder als Torsionsstabfeder in der DE-OS 44 26 274.

Bekannt ist auch eine Feder mit nichtlinearer Federkennlinie, die eine Kombination aus mehreren unterschiedlichen Teilfedem darstellt, wobei die fest miteinander verbundenen Teilfedern jeweils winkelig zueinander stehen. Diese Feder ist aufwendig herzustellen und weist jeweils eine von den Teilfedern abhängige Momentenkennlinie auf.

Aufgabe der Erfindung ist es, einen Türschließer der eingangs genannten Art zu schaffen, der einfach und kompakt aufgebaut ist und zudem einen guten Momentenverlauf liefert.

Die Aufgabe wird erfindungsgemäß dadurch gelöst, daß der Energiespeicher zum Schließen des Türflügels mindestens einen zwischen zwei Stützelementen abgestützten Federkörper aufweist, wobei der Federkörper linear oder gekrümmt stabförmig ausgeführt ist. Der Federkörper wird axial auf Druck oder Zug beansprucht und/oder axial auf Druck oder Zug und auf Torsion beansprucht.

In speziellen Ausführungsformen sind mehrere Federkörper gleicher Länge parallel, oder nahezu parallel zueinander angeordnet, vorzugsweise gegenüber einer gemeinsamen Mittelachse geneigt und symmetrisch um diese angeordnet.

Beim Laden, bzw. Entladen des Energiespeichers werden die Stützelemente in axialer Richtung gegeneinander bewegt werden und/oder gegeneinander verdreht. Der Energiespeicher weist dabei eine nichtlineare Kennlinie auf.

Zudem werden durch den Lade- bzw. Entladevorgang die Federkörper elastisch durchgebogen und/oder tordiert. Die Biegerichtung und die Maximalbiegung der Federkörper kann durch eine Führungseinrichtung vorgegeben werden. Weiterhin ist es möglich, die Federkörper zur Beeinflussung der Kennlinie im entladenen Zustand des Energiespeichers vorzuspannen.

Eines der beiden Stützelemente kann drehbar gelagert sein. Beim Laden des Energiespeichers wird durch das Verdrehen des Stützelements gegen die Kraft einer Rückstellfeder ein zusätzlicher Gesamthub erreicht, wobei der Ladevorgang auch hier ausschließlich durch eine reine Hubbewegung erfolgt. Zur weiteren Erhöhung des Hubs werden mehrere Energiespeicher kaskadierend hintereinander angeordnet.

In speziellen Ausführungsform ersetzt der Energiespeicher die Schließerfeder eines herkömmlichen hydraulischen Türschließers. Er kann dabei durch eine Hubbewegung des Kolbens komprimiert und geladen werden.

In einer weiteren Ausführungsform wird der Energiespeicher durch eine reine Verdrehbewegung der Stützelemente bei gleichbleibendem Abstand geladen. Diese Ausführungsform eignet sich auch für den Einsatz in Türbändern.

Weiter Merkmale der Erfindung sind in den Unteransprüchen 5 bis 37 aufgeführt.

Die Erfindung wird in den Figuren näher erläutert. Dabei zeigt:
- Figur 1: eine schematische Darstellung eines hydraulischen Türschließers mit hydraulischer Kolben-Zylinder-Einheit, wobei der Kolben mit einem erfindungsgemäßen Energiespeicher zusammenwirkt;
- Figur 2: eine perspektivische Darstellung des Energiespeichers in Figur 1 im entladenen, spannungslosen Zustand;
- Figur 3: eine schematische Darstellung eines hydraulischen Türschließers gemäß Figur 1, jedoch im geladenen Zustand des Energiespeichers;
- Figur 4: ein Kraft-Weg-Diagramm des Energiespeichers in Figur 2;
- Figur 5: eine alternative Ausführung des Energiespeichers in Figur 2 mit einer Führungsvorrichtung;
- Figur 6: eine weitere Ausführungsform des Energiespeichers in Figur 2 mit einem drehbar gelagerten Stützelement;
- Figur 7: eine schematische Darstellung mehrerer hintereinander angeordneter Energiespeicher;
- Figur 8: eine alternative Ausführungsform eines Energiespeichers, welcher durch eine reine Drehbewegung der Stützelemente geladen wird;
- Figur 9: eine Momentenkennlinie des Energiespeichers in Figur 8;
- Figur 10: eine schematische Darstellung einer Dämpfungseinrichtung für einen Energiespeicher gemäß Figur 8;
- Figur 11: eine schematische Darstellung eines mit einer herkömmlichen Schließerfeder gekoppelten Energiespeichers.

Bei dem in Figur 1 dargestellten Ausführungsbeispiel handelt es sich um einen hydraulischen Zahntriebtürschließer, wie er in seinem grundsätzlichen Aufbau in der DE-OS 36 38 353 beschrieben ist. In dem nicht dargestellten Schließergehäuse ist eine hydraulische Kolben-Zylinder-Einheit mit einem in dem Zylinder 2 geführten Kolben 3 angeordnet. Dabei wird der Teilraum links des Kolbens 3 als Drucklosraum 2a und der Teilraum rechts des Kolbens als Druckraum 2b bezeichnet. Der Kolben 3 ist als Hohlkolben mit einer innenliegenden Zahnstange 3a ausgeführt, welche mit einem Zahnritzel 4 kämmt. Das Zahnritzel 4 ist drehfest mit der in der Ritzelachse fluchtenden Schließerwelle 1 gekoppelt.

Beim Öffnen der Tür dreht die Schließerwelle 1 mit dem Ritzel 4 im Uhrzeigersinn, wodurch der Kolben 3 in der Figur 1 entsprechend der Pfeilrichtung nach links bewegt wird. Bei dieser Bewegung wird der an den Kolben 3 angrenzende, im Drucklosraum 2a des Zylinders 2 befindliche Energiespeicher 5 komprimiert und somit geladen. Umgekehrt entlädt sich der Energiespeicher 5 beim Schließen der Tür und übt über das Ritzel 4 ein entsprechendes Drehmoment auf die Schließerwelle 1 aus. Dabei wird das in dem Druckraum 2b des Zylinders befindliche Hydrauliköl mit dem Kolbendruck beaufschlagt. Durch die einstellbare Strömungsgeschwindigkeit des in den Drucklosraum 2a abströmenden Hydrauliköls wird eine hydraulische Dämpfung der Schließbewegung realisiert.

In Figur 2 ist der in Figur 1 dargestellte Energiespeicher 5 in einer perspektivischen Ansicht zu sehen. Zwischen zwei scheibenförmigen Stützelementen 5a und 5b befinden sich drei linear ausgeführte, vorzugsweise metallische Federkörper 51 mit kreisförmiger Querschnittsfläche und jeweils gleicher Länge. Jedes der Stützelemente 5a, 5b weist auf seiner den Federkörpern 51 zugewandten Seite drei Aufnahmebohrungen 52 auf. In diese Aufnahmebohrungen 52 sind die Federkörper 51 mit ihren jeweiligen Enden eingeführt und dort ortsfest, jedoch nicht unbedingt drehfest, fixiert. Die Stützelemente 5a und 5b sind so angeordnet, daß die Aufnahmebohrungen 52 in axialer Richtung miteinander fluchten, wodurch eine parallele Lage der Federkörper 51 erreicht wird. Zudem ist die Anordnung der Federkörper 51 symmetrisch in Bezug auf die gestrichelt dargestellte Mittelachse des Energiespeichers 5

Figur 3 zeigt nochmals eine schematische Darstellung des hydraulischen Türschließers gemäß Figur 1, jedoch im geladenen Zustand des Energiespeichers 5. Durch die Drehung des Schließerwelle 1 und die daraus resultierende Hubbewegung des Kolbens 3 wurde der Energiespeicher 5 komprimiert. Bei der in Figur 1 durch Pfeile angedeuteten Hubbewegung h werden die mit ihren Enden in den Stützelementen 5a und 5b fest eingespannten Federkörper 51 durchgebogen. Der Energiespeicher 5 weist dabei die in Figur 4 dargestellte nichtlineare Kennlinie der Federkraft F über den Federhub h auf. Der Kennlinienverlauf resultiert daraus, daß sich die stabförmigen Federkörper 51 im entspannten Anfangszustand nicht unmittelbar komprimieren lassen. Dem entspricht eine sehr hohe Federkraft bei nur minimalem Hub. Mit dem Verbiegen der Federkörper 51 erhöht sich auch der Hub, wobei die aufzuwendende Kraft um so geringer ist, je stärker die Federkörper 51 gebogen sind.

Die Erfindung beschränkt sich jedoch nicht auf das dargestellte Ausführungsbeispiel. Es sind nicht nur kreisförmige Stützelemente 5a und 5b denkbar, sondern z.B. auch elliptische, quadratische oder rechteckige Querschnitte möglich. Die Stützelemente 5a, 5b müssen auch nicht mit der Querschnittsform des Zylinders 2 identisch sein. Lediglich in ihrer Größe werden sie durch die Abmessungen des Zylinders 2 begrenzt.

Auch für die Federkörper 51 gilt, daß beliebige Querschnittsformen und Durchmesser möglich sind. Insbesondere kann die Querschnittsform und der Durchmesser eines Federkörpers 51 auch über dessen axiale Länge hinweg variieren.

Weitere Ausgestaltungsmöglichkeiten betreffen die Anzahl, Anordnung und Länge der Federkörper 51. Es sind Ausführungen mit vier, fünf, oder auch mehr Federkörpem 51 genauso möglich, wie Anwendungen mit zwei oder nur einem Federkörper 51. Die Federkörper 51 können dabei auf dem Stützelement 5a, 5b in beliebiger Weise angeordnet werden, z.B. konzentrisch, sternförmig, linear, usw. Eine Anordnung symmetrisch zur Mittelachse des Energiespeichers 5 ist dabei für die Minimierung der Summe der auf das Stützelement 5a, 5b wirkenden Radialkräfte von Vorteil, jedoch keine Voraussetzung für die Funktion des Energiespeichers 5. Ebenso ist der Einsatz von Federkörpern unterschiedlicher Länge oder Dicke möglich.

Das in Figur 5 dargestellte Ausführungsbeispiel weist gegenüber dem Energiespeicher 5 in Figur 2 eine zusätzliche Führungeinrichtung 53 für die Federkörper 51 auf. Dazu ist mittig zwischen den beiden Stützelementen 5a und 5b eine Führungsscheibe 5c angeordnet, welche Führungsschlitze 54 für die Federkörper 51 aufweist. Die drei Schlitze 54 beginnen gemeinsam im Zentrum der Führungsscheibe 5c und verlaufen symmetrisch radial nach außen. Durch jeden der Schlitze 54 ist einer der Federkörper 51 hindurchgeführt, wobei in der Schließstellung der Tür jeder der Federkörper 51 sich am äußeren Ende des entsprechenden Schlitzes 54 befindet. Durch die Wahl der Schlitzlänge kann eine Vorbiegung der Federkörper 51 im geschlossenen Zustand der Tür erreicht werden. Dazu wird die Schlitzlänge der Führungsscheibe 5c kürzer gewählt, als der radiale Abstand der Aufnahmebohrungen 52 vom Zentrum der Stützelemente 5a und 5b. Durch die Vorbiegung wird die beim Laden des Energiespeichers 5 erforderliche Anfangskraft F_{A} reduziert. In Figur 4 entspricht dies einem Durchfahren der Federkennlinie von einem weiter rechts der ursprünglichen Nullage liegenden Punkt A aus.

Durch die Führungeinrichtung 53 wird beim Laden des Energiespeichers 5 die Biegerichtung und Maximalbiegung für jeden der Federkörper 51 vorgegeben. Mit zunehmender Biegung wandern die Federkörper 51 zwangsläufig entlang der Schlitze 54 nach innen, bis sie im Zentrum im durchgebogenen Zustand aufeinandertreffen. Eine weitere Biegung ist dann nicht mehr möglich, wodurch zugleich der Maximalhub des Kolbens 3 begrenzt und ein Überdehnen der Federkörper 51 vermieden wird. Bei alternative Ausführungen der Führungseinrichtung 53 können die Führungsschlitze 54 auch in anderer Weise, beispielsweise spiralförmig, angeordnet sein.

Bei den in den Figuren 1 und 3 dargestellten Zahnradgetrieben sind sowohl Ausführungen mit rundem als auch mit unrundem Ritzel 4 möglich. Bei Türschließern mit herkömmlicher Schließerfeder ist überwiegend das Getriebe zur Umsetzung eines geeigneten Momentenverhältnisses beim Öffnen und Schließen der Tür verantwortlich. Bei Verwendung des erfindungsgemäßen Energiespeichers 5 können einfachere Getriebe eingesetzt werden, da bereits der Energiespeicher 5 an sich eine Kennlinie aufweist, welche zu günstigen Momentenverhältnissen führt. Auf Grund der gezeigten Kennlinienform mit hoher Anfangskraft bei nur geringem Hub ist an Stelle eines Zahnradgetriebes mit Zahnstange 31 und Ritzel 4 auch der Einsatz eines Kurvenscheibengetriebes vorteilhaft. Die Kraftübertragung erfolgt dabei über aufeinander abrollende Kurvenscheiben mit einer der Federkennlinie angepaßten Geometrie.

Eine weitere Ausführungsform des Energiespeichers 5 ist in Figur 6 dargestellt. Auch in diesem Beispiel sind drei stabförmige Federkörper 51 zwischen zwei Stützelementen 5a und 5b eingespannt. Eines der beiden Stützelemente 5a, in der Figur 5 ist es das linke, ist in einem Drehlager 55 drehbar gelagert, wobei die Drehachse vorzugsweise mit der Mittelachse des Energiespeichers 5 und der Symmetrieachse der Federkörper 51 zusammenfällt. Für die Funktionsweise ist dabei unerheblich welches der beiden Stützelemente 5a, 5b drehbar gelagert ist. Auf einen durch den Kolben 3 verursachten Hub reagiert der Energiespeicher 5 nicht nur mit einer Biegung der Federkörper 51, sondern zusätzlich mit einer Drehbewegung des Stützelements 5a in dem Lager 55. Das Drehlager 55 arbeitet dabei gegen die Kraft einer nicht dargestellten Rückstellfeder, beispielsweise einer Spiralfeder, welche beim Entladen des Energiespeichers 5 das Drehlager 55 wieder in die Ausgangsstellung zurückbewegt. Gegenüber der Ausführungsform in Figur 5 läßt sich durch die Verwendung des zusätzlichen Drehlagers 55 ein größerer Hub erzielen.

Eine weitere Erhöhung des Gesamthubs bei gleichbleibender Federkraft läßt sich durch die in Figur 7 gezeigte Kaskadierung erreichen. Dazu werden mehrere Energiespeicher 5 im Zylinder 2 hintereinander angeordnet, wobei jeweils die Stützelemente 5a, 5b der einzelnen Energiespeicher 5 aneinanderliegen.

Alle bisher gezeigten Ausführungsformen der Erfindung arbeiten beim Laden des Energiespeichers 5 mit einer axialen Kompressionsbewegung durch den Hub des Kolbens 3. Bei dem in Figur 8 dargestellten Ausführungsbeispiel wird der Energiespeicher 5 hingegen durch eine reine Drehbewegung w der Stützelemente 5b geladen, wobei D die Drehachse bezeichnet, welche hier vorzugsweise mit der Mittelachse des Energiespeichers 5 identisch ist. Beispielsweise läßt sich hierzu die Schließerwelle 1 über ein Kegelradgetriebe mit dem zu verdrehenden Stützelement 5b koppeln. Der Abstand s der beiden Stützelemente 5a, 5b bleibt beim Laden und Entladen des Energiespeichers 5 konstant.

Im Gegensatz zu den vorherigen Ausführungsbeispielen sind in Figur 8 die Aufnahmebohrungen 52 nicht fluchtend angeordnet, d.h. der radiale Abstand r eines Federkörpers 51 vom Zentrum des jeweiligen Stützelements 5a, 5b ist für das erste Stützelement 5a größer als für das zweite 5b. Aus der daraus resultierenden Schrägstellung der Federkörper 51 ergibt sich, daß beim Laden des Energiespeichers 5 Tangentialkräfte und damit auch ein Drehmoment auf die Stützelemente 5a, 5b wirken. Zudem kann für die Federkörper 51 im geschlossenen Zustand der Tür eine axiale Vorspannung, welche zur Reduzierung des Abstandes s zwischen den Stützelementen 5a, 5b führt, vorgegeben sein. Durch eine Stellschraube, mit welcher sich der Abstand der Stützelemente 5a und 5b einstellen läßt, kann so der Kennlinienverlauf vor Ort beeinflußt werden.

In einer nicht dargestellten Variante wird eine Schrägstellung der Federkörper 51 im geschlossenen Zustand der Tür durch eine axiale Vorspannung des Energiespeichers 5 in Kombination mit einer Verdrehung der Stützelemente 5a, 5b bewirkt. Dabei können die Aufnahmebohrungen 52 durchaus miteinander fluchten.

Figur 9 zeigt das Drehmoment M über dem Verdrehwinkel w des unter Figur 8 beschriebenen Energiespeichers 5. Gekennzeichnet ist diese Ausführungsform durch ein hohes Anfangsmoment bei kleinem Verdrehwinkel w und eine nichtlineare Kennlinie. In vorteilhafter Weise läßt sich die Kennlinie durch Variation einzelner Parameter in der gewünschten Form einstellen. Einflußgrößen sind dabei:
1) der radiale Abstand r der Aufnahmebohrung 52 von der Mittelachse des Energiespeichers 5,
2) der Durchmesser d der Federkörper 51 und
3) der Neigungswinkel β der Federkörper 51, wobei der erste Schenkel des Winkels in der Längsachse des Federkörpers 51 liegt und der zweite Schenkel tangential zu einem um die Drehachse D konzentrischen Kreis durch den Abstützpunkt des Federkörpers 51 auf dem Stützelement 5a.

Insbesondere der Neigungswinkel β läßt sich über den Einspannabstand s der Stützelemente 5a, 5b beeinflussen. Durch eine bei Verringerung des Abstandes s erzwungene Biegung der Federkörper 51 verringert sich zugleich der Neigungswinkel β, woraus eine flachere Kennlinie mit geringerem Anfangsmoment resultiert.

Eine Dämpfungsvorrichtung 6, welche sich insbesondere in Kombination mit dem in Figur 8 dargestellten Energiespeicher 5, auch für den Einsatz in Türbändem eignet, ist in Figur 10 dargestellt. Die Drehachse der Tür ist dabei mit der Drehachse D des Energiespeichers 5 identisch. Die Dämpfungsvorrichtung 6 weist einen ortsfesten äußeren 61a und einen geringfügig kleineren drehbeweglichen inneren Dämpfungszylinder 61b auf. Zwischen den beiden Zylindern 61a, 61b befindet sich ein Spaltraum 63 der mit Hydrauliköl gefüllt ist. Der innere Dämpfungszylinder 61b bildet zugleich den Mantel für den innenliegenden Energiespeicher 5. Durch zwei Dichtungseinrichtungen 62a, 62b von denen die eine 62a mit dem äußeren Zylinder 61a und die andere 62b mit dem inneren Zylinder 61b fest verbunden ist, wird der Durchfluß von Hydrauliköl unterbunden. Beim Laden des Energiespeichers 5 durch eine Drehbewegung der nicht dargestellten Schließerwelle wird zugleich der innere Zylinder 61a gegenüber dem äußeren Zylinder 61b verdreht. In einem Teilbereich 63a zwischen den Zylinderwänden 61a, 61b wird somit das Hydrauliköl komprimiert und strömt über einen oder mehrere Überströmkanäle 64 in den gegenüberliegenden drucklosen Teilbereich 63b. Durch geeignete Anordnung eines Überströmventils kann damit ein ungestörtes Überströmen des Hydrauliköls beim Ladevorgang des Energiespeichers 5 erreicht werden und eine Dämpfung bei dessen Entladevorgang.

Figur 11 zeigt abschließend ein Anwendungsbeispiel mit einem auf einer herkömmlichen Schließerfeder 11 abgestützten Energiespeicher 5. Der Energiespeicher 5 ist dazu zwischen dem Kolben 3 und der Schließerfeder 11 angeordnet. Durch eine derartige Anordnung lassen sich Kraft-Weg-Kennlinien innerhalb einer großen Bandbreite variieren, indem die Kennlinien der beiden Teilkomponenten, der Schließerfeder 11 und des Energiespeichers 5, einander überlagert werden. Vorteilhafterweise ist dazu die Schließerfeder 11 im geschlossenen Zustand der Tür derart vorgespannt, daß der Türöffnungsvorgang anfangs einen Momentenverlauf aufweist, welcher von der nichtlinearen Kennlinie des Energiespeichers 5 dominiert wird. Vorzugsweise führt über den gesamten Öffnungs- und Schließvorgang der Tür gesehen die Schließerfeder 11 einen größeren Hub aus als der Energiespeicher 5.

### Liste der Referenzzeichen

- 1: Schließerwelle
- 11: Schließerfeder
- 2: Zylinder
- 2a: Drucklosraum
- 2b: Druckraum
- 3: Kolben
- 3a: Zahnstange
- 4: Ritzel
- 5: Energiespeicher
- 5a, 5b: Stützelement
- 5c: Führungsscheibe
- 51: Federkörper
- 52: Aufnahmebohrung
- 53: Führungsvorrichtung
- 54: Führungsschlitz
- 55: Drehlager
- 6: Dämpfungsvorrichtung
- 61 a, 61 b: äußerer und innerer Dämpfungszylinder
- 62a, 62b: Dichtung
- 63a: Druckraum
- 63b: Drucklosraum
- 64: Überströmkanal
- d: Dicke
- h: Hub
- r: radialer Abstand
- s: axialer Abstand
- w: Drehwinkel
- β: Neigungswinkel
- D: Drehachse
- F: Kraft
- M: Drehmoment

## Patentansprüche

1. Türschließer für eine Tür mit einem Türflügel, mit einem Energiespeicher (5) zum Schließen des Türflügels, mit mindestens einem zwischen zwei Stützelementen (5a, 5b) abgestützten Federkörper (51), wobei der Energiespeicher (5) bei der Öffnungsbewegung des Türflügels zumindest teilweise geladen und beim Schließen zumindest teilweise entladen wird, wobei der Federkörper (51) linear oder gekrümmt stabförmig ausgeführt ist und axial auf Druck oder Zug beansprucht wird oder axial auf Druck oder Zug und auf Torsion beansprucht wird,
**dadurch gekennzeichnet,**
**dass** mehrere Federkörper (51) parallel, oder nahezu parallel zueinander angeordnet sind, und
**dass** beim Laden, bzw. Entladen des Energiespeichers (5) der Abstand der Stützelemente (5a, 5b), verändert wird und/oder die Stützelemente (5a, 5b) in axialer Richtung gegeneinander bewegt werden

2. Vorrichtung nach Anspruch 1, **dadurch gekennzeichnet, dass** die Federkörper (51) derart um eine Achse angeordnet sind, dass die Summe der auf die Stützelemente (5a, 5b) wirkenden Radialkräfte bezogen auf diese Achse minimiert wird.

3. Vorrichtung nach Anspruch 2, **dadurch gekennzeichnet, dass** die Federkörper (51) symmetrisch um eine Achse angeordnet sind.

4. Vorrichtung nach Anspruch 1, **dadurch gekennzeichnet, dass** die Federkörper (51) winkelig zueinander angeordnet sind.

5. Vorrichtung nach Anspruch 1, **dadurch gekennzeichnet, dass** die Federkörper (51) verschiedene Dicke (d) aufweisen.

6. Vorrichtung nach Anspruch 1, **dadurch gekennzeichnet, dass** die Federkörper (51) unterschiedliche Länge aufweisen.

7. Vorrichtung nach Anspruch 1, **dadurch gekennzeichnet, dass** die Federkörper (51) unterschiedlichen radialen Abstand (r) vom Zentrum des Stützelements (5a, 5b) aufweisen.

8. Vorrichtung nach Anspruch 1, **dadurch gekennzeichnet, dass** die Querschnittsgeometrie und/oder die Dicke des oder der Federkörper (51) entlang deren axialer Länge variiert.

9. Vorrichtung nach Anspruch 1, **dadurch gekennzeichnet, dass** beim Laden, bzw. Entladen des Energiespeichers (5) die Stützelemente (5a, 5b) relativ zueinander verdreht werden.

10. Vorrichtung nach Anspruch 9, **dadurch gekennzeichnet, dass** die Relativdrehung um eine Achse erfolgt, die senkrecht zu einer Stützfläche des Stützelementes (5a, 5b) steht, oder um eine Verbindungsachse beider Stützelemente (5a, 5b) oder um eine Dreh- oder Mittelachse (D) des Energiespeichers (5) oder um eine Symmetrieachse der Federkörper (51) erfolgt.

11. Vorrichtung nach Anspruch 9 oder 10, **dadurch gekennzeichnet,**
**dass** sich der Neigungswinkel (β) des oder der Federkörper (51) beim Laden oder Entladen des Energiespeichers (5) verändert, wobei der erste Schenkel des Winkels in der Längsachse des Federkörpers (51) liegt, und der zweite Schenkel tangential zu einem konzentrischen Kreis um die Drehachse des Stützelements (5a) durch den Abstützpunkt des Federkörpers (51) liegt.

12. Vorrichtung nach Anspruch 11, **dadurch gekennzeichnet, dass** der Neigungswinkel (β) der Federkörper (51) im geschlossenen Zustand der Tür ein Minimum einnimmt und im geöffneten Zustand der Tür ein Maximum einnimmt, oder umgekehrt.

13. Vorrichtung nach Anspruch 11, **dadurch gekennzeichnet, dass** der Neigungswinkel (β) der Federkörper (51) im geschlossenen Zustand der Tür und im geöffneten Zustand der Tür einen Wert zwischen seinem Minimum und seinem Maximum einnimmt.

14. Vorrichtung nach Anspruch 1, **dadurch gekennzeichnet, dass** der oder die Federkörper (51) einen starren Stab aufweisen, der federnd gelagert ist, wobei vorgesehen ist, dass die Federkörper (51) als starres Gestänge rotierend, mit dabei sich veränderndem Abstand der Stützelemente (5a, 5b), unter Druckbeaufschlagung einer Stützfeder, ausgeführt sind.

15. Vorrichtung nach Anspruch 1, **dadurch gekennzeichnet, dass** der oder die Federkörper (51) einen stabförmigen Körper aufweisen, der beim Laden oder Entladen des Energiespeichers (5) elastisch gebogen wird oder starr verbleibt.

16. Vorrichtung nach Anspruch 15, **dadurch gekennzeichnet, dass** beim Laden oder Entladen des Energiespeichers (5) Torsion und Biegung des oder der Federkörper (51) einander überlagert sind.

17. Vorrichtung nach Anspruch 1, **dadurch gekennzeichnet, dass** der Energiespeicher (5) eine Führungsvorrichtung (53) für den oder die Federkörper (51) aufweist.

18. Vorrichtung nach Anspruch 17, **dadurch gekennzeichnet, dass** die Führungsvorrichtung (53) Führungsschlitze (54) zur Erzwingung der Biegerichtung und/oder zur Begrenzung der Maximalbiegung des oder der Federkörper (51) aufweist, wobei die Führungsschlitze (54) radial oder spiralförmig ausgeführt sind.

19. Vorrichtung nach Anspruch 1, **dadurch gekennzeichnet, dass** der oder die Federkörper (51) in der Schließstellung der Tür unter Vorspannung verformt sind, insbesondere axial vorgespannt und/oder durch Torsion vorgespannt sind.

20. Vorrichtung nach Anspruch 1, **dadurch gekennzeichnet, dass** mehrere Gruppen von Federkörpem (51) hintereinander angeordnet sind.

21. Vorrichtung nach Anspruch 1, **dadurch gekennzeichnet, dass** eines der Stützelemente (5a) drehbar gelagert ist und/oder ein Drehlager aufweist, in welchem der oder die Federkörper (51) aufgenommen sind.

22. Vorrichtung nach Anspruch 21 , **dadurch**
**gekennzeichnet, dass** die Drehachse des Stützelementes (5a) oder des Drehlagers mit einer Achse des Energiespeichers (5) zusammenfällt.

23. Vorrichtung nach Anspruch 22, **dadurch gekennzeichnet, dass** das Stützelement (5a) oder das Drehlager beim Laden des Energiespeichers (5) gegen die Kraft einer Rückstellfeder verdreht wird und beim Entladen des Energiespeichers (5) unter Wirkung der Rückstellfeder in die Ausgangsstellung zurückkehrt.

24. Vorrichtung nach Anspruch 22, **dadurch gekennzeichnet, dass** die Drehachse (D) des Energiespeichers (5) mit der Drehachse der Tür identisch ist.

25. Vorrichtung nach Anspruch 1, **dadurch gekennzeichnet, dass** der oder die Federkörper (51) in den Stützelementen (5a, 5b) der Vorrichtung ortsfest und/oder drehfest aufgenommen sind.

26. Vorrichtung nach Anspruch 1, **dadurch gekennzeichnet, dass** beim Öffnen, bzw. beim Schließen der Tür sowohl eine herkömmliche Schließerfeder (11) als auch ein Energiespeicher (5) geladen, bzw. entladen werden.

27. Vorrichtung nach Anspruch 26, **dadurch gekennzeichnet, dass** sich der Energiespeicher (5) auf einer herkömmlichen Schließerfeder (11) abstützt.

28. Vorrichtung nach Anspruch 26, **dadurch gekennzeichnet, dass** der Energiespeicher (5) zwischen dem Kolben (3) und der Schließerfeder (11) angeordnet ist.

29. Vorrichtung nach Anspruch 26, **dadurch gekennzeichnet, dass** der Energiespeicher (5) zwischen der Schließerfeder (11) und der Stirnseite des Zylinders (2) angeordnet ist.

30. Vorrichtung nach Anspruch 26, **dadurch gekennzeichnet, dass** die Schließerfeder (11) beim Öffnen, bzw. beim Schließen der Tür einen größeren Hub ausführt als der Energiespeicher (5).

31. Vorrichtung nach Anspruch 26, **dadurch gekennzeichnet, dass** die Schließerfeder (11) im geschlossenen Zustand der Tür vorgespannt ist.

32. Vorrichtung nach Anspruch 26, **dadurch gekennzeichnet, dass** der Momentenverlauf beim Öffnen bzw. beim Schließen der Tür einer Überlagerung der Kennlinien der Schließerfeder (11) und des Energiespeichers (5) entspricht.

33. Vorrichtung nach Anspruch 1, **dadurch gekennzeichnet, dass** der Hub des Energiespeichers (5) begrenzt ist.

34. Vorrichtung nach Anspruch 1, **dadurch gekennzeichnet, dass** der Energiespeicher (5) zur Dämpfung der Schließgeschwindigkeit mit einer Dämpfungsvorrichtung (6) verbunden ist.

## Claims

1. Door closer for a door with a door leaf, having an energy store (5) for closing the door leaf, having at least one spring body (51) which is supported between two supporting elements (5a, 5b), the energy store (5) being at least partially charged during the opening movement of the door leaf and being at least partially discharged during its closing, the spring body (51) being of rod-shaped design in a linear or curved manner and being axially under compression or tension or axially under compression or tension and under torsion, **characterized in that** a plurality of spring bodies (51) are arranged parallel or virtually parallel to one another, and **in that**, when the energy store (5) is charged or discharged, the distance between the supporting elements (5a, 5b) is changed and/or the supporting elements (5a, 5b) are moved with respect to each other in the axial direction.

2. Device according to Claim 1, **characterized in that** the spring bodies (51) are arranged about an axis in such a manner that the sum of the radial forces acting on the supporting elements (5a, 5b) is minimized with respect to this axis.

3. Device according to Claim 2, **characterized in that** the spring bodies (51) are arranged symmetrically about an axis.

4. Device according to Claim 1, **characterized in that** the spring bodies (51) are arranged at an angle to one another.

5. Device according to Claim 1, **characterized in that** the spring bodies (51) differ in thickness (d).

6. Device according to Claim 1, **characterized in that** the spring bodies (51) differ in length.

7. Device according to Claim 1, **characterized in that** the spring bodies (51) are at a different radial distance (r) from the centre of the supporting element (5a, 5b).

8. Device according to Claim 1, **characterized in that** the cross-sectional geometry and/or the thickness of the spring body or spring bodies (51) varies along the axial length thereof.

9. Device according to Claim 1, **characterized in that**, during charging or discharging of the energy store (5), the supporting elements (5a, 5b) are rotated relative to each other.

10. Device according to Claim 9, **characterized in that** the relative rotation takes place about an axis which is perpendicular to a supporting surface of the supporting element (5a, 5b), or takes place about a connecting axis of these two supporting elements (5a, 5b) or about a rotational or central axis (D) of the energy store (5) or about an axis of symmetry of the spring bodies (51).

11. Device according to Claim 9 or 10, **characterized in that** the angle of inclination (β) of the spring body or spring bodies (51) changes during charging or discharging of the energy store (5), the first leg of the angle lying in the longitudinal axis of the spring body (51), and the second leg lying tangentially to a concentric circle about the rotation axis of the supporting element (5a) through the supporting point of the spring body (51).

12. Device according to Claim 11, **characterized in that** the angle of inclination (β) of the spring bodies (51) is at a minimum in the closed state of the door and is at a maximum in the open state of the door, or vice versa.

13. Device according to Claim 11, **characterized in that** the angle of inclination (β) of the spring bodies (51) in the closed state of the door and in the open state of the door takes up a value between its minimum and its maximum.

14. Device according to Claim 1, **characterized in that** the spring body or spring bodies (51) have a rigid rod which is mounted resiliently, provision being made for the spring bodies (51) to be designed as a rigid linkage rotating, with the distance between the supporting elements (5a, 5b) changing, under pressurization of a supporting spring.

15. Device according to Claim 1, **characterized in that** the spring body or spring bodies (51) have a rod-shaped body which is bent elastically or remains rigid during charging or discharging of the energy store (5).

16. Device according to Claim 15, **characterized in that**, during charging or discharging of the energy store (5), torsion and bending of the spring body or spring bodies (51) are combined with each other.

17. Device according to Claim 1, **characterized in that** the energy store (5) has a guide device (53) for the spring body or spring bodies (51).

18. Device according to Claim 17, **characterized in that** the guide device (53) has guide slots (54) for forcing the bending direction and/or for limiting the maximum bending of the spring body or spring bodies (51), the guide slots (54) being of radial or spiral-shaped design.

19. Device according to Claim 1, **characterized in that**, in the closed position of the door, the spring body or spring bodies (51) are deformed under prestress, in particular are axially prestressed and/or prestressed by torsion.

20. Device according to Claim 1, **characterized in that** a number of groups of spring bodies (51) are arranged one behind another.

21. Device according to Claim 1, **characterized in that** one of the supporting elements (5a) is mounted rotatably and/or has a rotary bearing in which the spring body or spring bodies (51) are held.

22. Device according to Claim 21, **characterized in that** the rotational axis of the supporting element (5a) or of the rotary bearing coincides with an axis of the energy store (5).

23. Device according to Claim 22, **characterized in that** the supporting element (5a) or the rotary bearing is rotated counter to the force of a restoring spring during charging of the energy store (5) and is returned into the starting position under the action of the storing spring during discharging of the energy store (5).

24. Device according to Claim 22, **characterized in that** the rotational axis (D) of the energy store (5) is identical with the rotational axis of the door.

25. Device according to Claim 1, **characterized in that** the spring body or spring bodies (51) are held in a positionally fixed manner and/or rotationally fixed manner in the supporting elements (5a, 5b) of the device.

26. Device according to Claim 1, **characterized in that** both a conventional closer spring (11) and an energy store (5) are charged during opening of the door and discharged during closing of the door.

27. Device according to Claim 26, **characterized in that** the energy store (5) is supported on a conventional closer spring (11).

28. Device according to Claim 26, **characterized in that** the energy store (5) is arranged between the piston (3) and the closer spring (11).

29. Device according to Claim 26, **characterized in that** the energy store (5) is arranged between the closer spring (11) and the end side of the cylinder (2).

30. Device according to Claim 26, **characterized in that** the closer spring (11) executes a greater stroke than the energy store (5) during opening and during closing of the door.

31. Device according to Claim 26, **characterized in that** the closer spring (11) is prestressed in the closed state of the door.

32. Device according to Claim 26, **characterized in that** the torque profile during opening and during closing of the door corresponds to a combining of the characteristic curves of the closer spring (11) and of the energy store (5).

33. Device according to Claim 1, **characterized in that** the stroke of the energy store (5) is restricted.

34. Device according to Claim 1, **characterized in that** the energy store (5) is connected to a damping device (6) in order to damp the closing speed.

## Revendications

1. Ferme-porte pour une porte avec un battant de porte, comprenant un dispositif de stockage d'énergie (5) pour fermer le battant de porte, avec au moins un corps à ressort (51) supporté entre deux éléments de support (5a, 5b), le dispositif de stockage d'énergie (5) étant au moins partiellement chargé lors du mouvement d'ouverture du battant de porte et étant au moins partiellement déchargé lors de la fermeture, le corps à ressort (51) étant réalisé en forme de barre rectiligne ou courbe et étant sollicité axialement en pression ou en traction ou étant sollicité axialement en pression ou en traction et en torsion,
**caractérisé en ce que**
plusieurs corps à ressort (51) sont disposés parallèlement ou pratiquement parallèlement les uns aux autres et
**en ce que** lors du chargement, respectivement du déchargement du dispositif de stockage d'énergie (5), la distance entre les éléments de support (5a, 5b) est modifiée et/ou les éléments de support (5a, 5b) sont déplacés dans la direction axiale les uns par rapport aux autres.

2. Dispositif selon la revendication 1, **caractérisé en ce que** les corps à ressort (51) sont disposés autour d'un axe de telle sorte que la somme des forces radiales agissant sur les éléments de support (5a, 5b) par rapport à cet axe soit minimisée.

3. Dispositif selon la revendication 2, **caractérisé en ce que** les corps à ressort (51) sont disposés symétriquement autour d'un axe.

4. Dispositif selon la revendication 1, **caractérisé en ce que** les corps à ressort (51) sont disposés suivant un certain angle les uns par rapport aux autres.

5. Dispositif selon la revendication 1, **caractérisé en ce que** les corps à ressort (51) présentent des épaisseurs (d) différentes.

6. Dispositif selon la revendication 1, **caractérisé en ce que** les corps à ressort (51) présentent des longueurs différentes.

7. Dispositif selon la revendication 1, **caractérisé en ce que** les corps à ressort (51) présentent une distance radiale (r) différente depuis le centre de l'élément de support (5a, 5b).

8. Dispositif selon la revendication 1, **caractérisé en ce que** la géométrie en section transversale et/ou l'épaisseur du ou des corps à ressort (51) varie le long de leur longueur axiale.

9. Dispositif selon la revendication 1, **caractérisé en ce que** lors du chargement, respectivement du déchargement du dispositif de stockage d'énergie (5), les éléments de support (5a, 5b) sont tournés les uns par rapport aux autres.

10. Dispositif selon la revendication 9, **caractérisé en ce que** la rotation relative s'effectue autour d'un axe qui est perpendiculaire à une face d'appui de l'élément de support (5a, 5b), ou autour d'un axe de liaison des deux éléments de support (5a, 5b) ou autour d'un axe de rotation ou d'un axe médian (D) du dispositif de stockage d'énergie (5) ou autour d'un axe de symétrie des corps à ressort (51).

11. Dispositif selon la revendication 9 ou 10, **caractérisé en ce que** l'angle d'inclinaison (β) du ou des corps à ressort (51) lors du chargement ou du déchargement du dispositif de stockage d'énergie (5) varie, la première branche de l'angle se trouvant dans l'axe longitudinal du corps à ressort (51), et la deuxième branche se situant tangentiellement à un cercle concentrique autour de l'axe de rotation de l'élément de support (5a) passant par le point d'appui du corps à ressort (51).

12. Dispositif selon la revendication 11, **caractérisé en ce que** l'angle d'inclinaison (β) des corps à ressort (51) dans l'état fermé de la porte est minimum et est maximum dans l'état ouvert de la porte, ou inversement.

13. Dispositif selon la revendication 11, **caractérisé en ce que** l'angle d'inclinaison (β) des corps à ressort (51) dans l'état fermé de la porte et dans l'état ouvert de la porte a une valeur comprise entre son minimum et son maximum.

14. Dispositif selon la revendication 1, **caractérisé en ce que** le ou les corps à ressort (51) présentent une barre rigide, qui est montée à ressort, les corps à ressort (51) étant réalisés sous forme de tringle rigide tournante, avec une distance des éléments de support (5a, 5b) variable, avec sollicitation en pression par un ressort de support.

15. Dispositif selon la revendication 1, **caractérisé en ce que** le ou les corps à ressort (51) présentent un corps en forme de barre, qui, lors du chargement ou du déchargement du dispositif de stockage d'énergie (5), est courbé élastiquement ou reste rigide.

16. Dispositif selon la revendication 15, **caractérisé en ce que** lors du chargement ou du déchargement du dispositif de stockage d'énergie (5), la torsion et la flexion du ou des corps à ressort (51) sont superposées l'une à l'autre.

17. Dispositif selon la revendication 1, **caractérisé en ce que** le dispositif de stockage d'énergie (5) présente un dispositif de guidage (53) pour le ou les corps à ressort (51).

18. Dispositif selon la revendication 17, **caractérisé en ce que** le dispositif de guidage (53) présente des fentes de guidage (54) pour forcer l'orientation de flexion et/ou pour limiter la flexion maximale du ou des corps à ressort (51), les fentes de guidage (54) étant réalisées radialement ou en forme hélicoïdale.

19. Dispositif selon la revendication 1, **caractérisé en ce que** le ou les corps à ressort (51) sont déformés par précontrainte dans la position de fermeture de la porte, notamment sont précontraints axialement et/ou sont précontraints par torsion.

20. Dispositif selon la revendication 1, **caractérisé en ce que** plusieurs groupes de corps à ressort (51) sont disposés les uns derrière les autres.

21. Dispositif selon la revendication 1, **caractérisé en ce que** l'un des éléments de support (5a) est monté à rotation et/ou présente un palier rotatif, dans lequel sont reçus le ou les corps à ressort (51).

22. Dispositif selon la revendication 21, **caractérisé en ce que** l'axe de rotation de l'élément de support (5a) ou du palier rotatif coïncide avec un axe du dispositif de stockage d'énergie (5).

23. Dispositif selon la revendication 22, **caractérisé en ce que** l'élément de support (5a) ou le palier rotatif est tourné lors du chargement du dispositif de stockage d'énergie (5) à l'encontre de la force d'un ressort de rappel et lors du déchargement du dispositif de stockage d'énergie (5) revient en arrière dans la position de départ sous l'effet du ressort de rappel.

24. Dispositif selon la revendication 22, **caractérisé en ce que** l'axe de rotation (D) du dispositif de stockage d'énergie (5) est identique à l'axe de rotation de la porte.

25. Dispositif selon la revendication 1, **caractérisé en ce que** le ou les corps à ressort (51) sont reçus dans les éléments de support (5a, 5b) du dispositif de manière fixe et/ou fixe en rotation.

26. Dispositif selon la revendication 1, **caractérisé en ce que** lors de l'ouverture, respectivement lors de la fermeture de la porte, un ressort de ferme-porte usuel (11) ainsi qu'un dispositif de stockage d'énergie (5) sont chargés, respectivement déchargés.

27. Dispositif selon la revendication 26, **caractérisé en ce que** le dispositif de stockage d'énergie (5) s'appuie sur un ressort de ferme-porte (11) usuel.

28. Dispositif selon la revendication 26, **caractérisé en ce que** le dispositif de stockage d'énergie (5) est disposé entre le piston (3) et le ressort de ferme-porte (11).

29. Dispositif selon la revendication 26, **caractérisé en ce que** le dispositif de stockage d'énergie (5) est disposé entre le ressort de ferme-porte (11) et le côté frontal du cylindre (2).

30. Dispositif selon la revendication 26, **caractérisé en ce que** le ressort de ferme-porte (11) effectue une course plus importante que le dispositif de stockage d'énergie (5) lors de l'ouverture, respectivement de la fermeture de la porte.

31. Dispositif selon la revendication 26, **caractérisé en ce que** le ressort de ferme-porte (11) est précontraint dans l'état fermé de la porte.

32. Dispositif selon la revendication 26, **caractérisé en ce que** l'allure du couple lors de l'ouverture respectivement de la fermeture de la porte correspond à une superposition des caractéristiques du ressort de ferme-porte (11) et du dispositif de stockage d'énergie (5).

33. Dispositif selon la revendication 1, **caractérisé en ce que** la course du dispositif de stockage d'énergie (5) est limitée.

34. Dispositif selon la revendication 1, **caractérisé en ce que** le dispositif de stockage d'énergie (5) est connecté à un dispositif d'amortissement (6) pour l'amortissement de la vitesse de fermeture.
